# EUROPÄISCHE PATENTANMELDUNG

(11) **EP 0 857 524 A2**
(43) Veröffentlichungstag der Anmeldung: **12.08.1998**
(21) Anmeldenummer: 98101722.1
(22) Anmeldetag: 02.02.1998
(51) Int. Cl.: B21C 47/24

(54) **Drahtbund-Bildestation**

(30) Priorität: 06.02.1997 DE 19704423
(71) Anmelder: SMS SCHLOEMANN-SIEMAG AKTIENGESELLSCHAFT, 40237 Düsseldorf (DE)
(72) Erfinder: Klein, Dieter, 57072 Siegen (DE)
(74) Vertreter: Valentin, Ekkehard, Dipl.-Ing.

(57) **Zusammenfassung**

Eine Drahtbund-Bildestation zum Anschluss an einen Windungsleger mit Kühllinie, die am freien Ende einer mit einer Neigung von 45 Grad gegenüber einem horizontalen Sockel (1) rotierbaren Welle (2) in gleichen Umfangsabständen und im Winkel von 45 Grad zur Wellenachse (y-y) angeordnete Dorne (3, 4) besitzt, die durch Drehen der Welle (2) nacheinander in eine annähernd vertikale Bundbildestellung (3) oder in eine annähernd horizontale Stellung (4) bringbar sind, bei welcher die Übergabe des Bundes (5) an einen längsverfahrbaren sowie heb- oder senkbaren Lasthaken (6) einer Hakenbahn (7) erfolgt, ist dadurch für einen störungsfreien Betrieb mit langer Verfügbarkeit bei geringem Bedarf an Wartungsarbeit geeignet, dass jeder Dorn (3, 4) ein zur Wellenachse (y-y) hin offenes U-Profil ausbildet und an seinem freien Ende eine Auflage (20) für einen aufsetzbaren Hut (21) besitzt, dessen den Drahtbunddurchmesser bestimmender Durchmesser seines Körpers - in der Achsprojektion gesehen - den annähernd quadratischen Querschnitt eines Dornes (3, 4) mit allseitig radialem Abstand überragt, und dass das Profil eines jeden Dornes (3, 4) so gewählt ist, dass das Abheben eines Bundes (5) vom Dorn (3, 4) mit einem Haken (6) der Hakenbahn (7) ohne Berührung des Walzgutes mit dem Dorn erfolgt.

## Beschreibung

Die Erfindung betrifft eine Drahtbund-Bildestation zum Anschluss an einen Windungsleger mit Kühllinie, die am freien Ende einer mit einer Neigung von 45 Grad gegenüber einem horizontalen Sockel rotierbaren Welle in gleichen Umfangsabständen und im Winkel von 45 Grad zur Wellenachse angeordnete Dorne besitzt, die durch Drehen der Welle nacheinander in eine annähernd vertikale Bundbildestellung oder in eine annähernd horizontale Stellung bringbar sind, bei welcher die Übergabe eines Bundes an einen längsverfahrbaren sowie heb- oder senkbaren Lasthaken einer Hakenbahn erfolgt.

Drahtbund-Bildestationen im Anschluss an einen Windungsleger mit Kühllinie sind in vielfachen konstruktiven Varianten bekannt. Die DE 35 25 089 C2 offenbart eine Drahtbund-Bildestation im Anschluss an einen Windungsleger mit Kühllinie, die mehrere Aufnahmedorne aufweist, welche am Ende einer Welle in gleichen Winkelabständen voneinander und im gleichen Winkel gegen deren Achse geneigt angeordnet und durch Drehen der Welle nacheinander in eine annähernd vertikale Bundbildestellung bzw. in eine annähernd horizontale Bundübergabestellung schwenkbar sind, wobei Segmente der Aufnahmedorne derart bewegbar sind, dass sich der Umfang der Aufnahmedorne ändert.

Dies wird dadurch erreicht, dass die Segmente über eine mechanische Zwangssteuerung mit der Welle gekoppelt sind, so dass die Segmente während der Drehbewegung der Welle und bewirkt durch diese, den Umfang der Aufnahmedorne ändernd bewegt werden.

Dies erfordert eine kinematische Ausbildung der Segmente mit einer Vielzahl von Gelenkanordnungen, die nachteilig bei hohem Anfall von Zunder, Staub und Metallabrieb der Bundbildestation sehr störanfällig sind und einen entsprechend hohen Bedarf an Wartungsarbeit mit gelegentlich störungsbedingten Ausfällen der Anlage ergeben.

Die DE 31 09 110 C2 offenbart eine Vorrichtung zur Bildung von Walzdrahtbunden einer anderen funktionellen und konstruktiven Gattung, bestehend aus einem senkrechten Fallschacht mit zwei darin bewegbaren Zwischenböden, mindestens einer unterhalb und außerhalb des Fallschachtes angeordneten Schneidvorrichtung, die mit einer von einem Zwischenboden herabhängenden Drahtwindung in Schnittverbindung bringbar ist und einer unterhalb des Fallschachtes befindlichen Bundbildekammer, der mindestens zwei wechselweise in dieser bewegbare, heb- und senkbare Bundplatten mit heb- und senkbaren Dornen zugeordnet sind. Die Erfindung besteht darin, dass die Bundplatten und Dorne mit ihren Hubantrieben auf einem unterhalb der Bundbildekammer verfahrbaren Wagen angeordnet sind und zwischen der Bundbildekammer und der untersten Stellung der Bundplatten mindestens eine in dem Bereich der Bundbildekammer fest angeordnete zweiteilige Tischplatte vorgesehen ist.

Zur Übernahme der gebildeten Bunde an eine weiterführende Transporteinrichtung ist, in Walzrichtung gesehen hinter der Bundbildekammer, jedoch in deren Höhe, ein Kippstuhl bekannter Bauart vorgesehen, dessen Mittenabstand zur Bundbildekammer dem Abstand zwischen den beiden Dornen entspricht.

Ausgehend vom vorgenannten Stand der Technik liegt der Erfindung die Aufgabe zugrunde, eine Drahtbund-Bildestation der im Oberbegriff von Anspruch 1 genannten Art weiter auszubilden und zu verbessern und insbesondere die funktionsbedingte Bauart der Dorne dadurch entscheidend zu vereinfachen, dass diese nur noch dazu vorgesehen sind, das Drahtbund während der Bundbildung in vertikaler Position aufzunehmen und im Anschluss an die Bundbildung mittels einer Schwenkbewegung aus der vertikalen in die horizontale Position zu bringen. Darüber hinaus sollen sie während des Sammelvorgangs den Hut der Bundbildekammer tragen.

Die Lösung der Aufgabe gelingt mit der Erfindung bei einer Drahtbund-Bildestation der eingangs genannten Art durch die im Kennzeichnungsteil von Anspruch 1 angegebenen Ausbildungsmerkmale.

Mit Vorteil wird die Übergabe eines auf einem Dorn in seiner senkrechten Position gesammelten Drahtbundes an einen Aufnahmehaken einer Hakenbahn dadurch signifikant erleichtert, dass der Haken nach Verschwenken des Dorns in die horizontale übergabeposition durch dessen offenes Ende frei einfahren und den Bund soweit anheben kann, dass er von der Berührung mit dem Dorn frei kommt. Dies gelingt infolge der Ausbildung des Dornes mit einem offenen U-Profil und der Ausbildung des Drahtbundes durch den Hut mit allseitig radialem Abstand gegenüber dem Querschnitt des Dornes.

Weitere Ausgestaltungen der Drahtbund-Bildestation sind entsprechend den Unteransprüchen vorgesehen

Einzelheiten, Merkmale und Vorteile der Erfindung ergeben sich auch aus der nachstehenden Erläuterung eines in den Zeichnungen schematisch dargestellten Ausführungsbeispieles.

Es zeigen:
- Fig. 1: eine Bundbildestation in Seitenansicht,
- Fig. 2: eine Draufsicht der Bundbitdestation gemäß Fig. 1,
- Fig. 3: eine Achsprojektion eines Bundaufnahmedornes,
- Fig. 4: das freie Ende eines vertikal stehenden Dornes mit aufgesetztem Hut, in Seitenansicht.

Figur 1 zeigt eine Drahtbund-Bildestation nach der Erfindung im Anschluss an einen Windungsleger mit Kühllinie. Sie besitzt am freien Ende einer mit einer Neigung von 45 Grad gegenüber einem horizontalen Sockel (1) rotierbaren Welle (2) in gleichen Umfangsabständen und im Winkel von 45 Grad zur Hellenachse (y-y) zwei Dorne (3, 4) in verschiedenen Stellungen, die durch Drehen der Welle (2) nacheinander in eine annähernd vertikale Bundbildestellung (3) oder in eine annähernd horizontale Stellung (4) bringbar sind. Bei dieser horizontalen Stellung (4) erfolgt die Übergabe des Bundes (5) an einen längsverfahrbaren sowie heb- oder senkbaren Lasthaken (6) an einer Hakenbahn (7).

Nach der Erfindung bildet jeder Dorn (3, 4) ein zur Wellenachse (y-y) hin offenes U-Profil und besitzt an seinem freien Ende eine Auflage (20) für einen aufsetzbaren Hut (21, Fig. 3, Fig. 4). Dieser Hut (21) bestimmt durch den Durchmesser seines Körpers, der - in der Achsprojektion gesehen - den annähernd quadratischen Querschnitt eines Dornes (3, 4) mit allseitig radialem Abstand überragt, den entsprechenden Innendurchmesser eines Drahtbundes. Dabei ist in erfindungswesentlicher Ausgestaltung das Profil eines jeden Dornes (3, 4) so gewählt, dass das Abheben eines Bundes (5) vom Dorn (3, 4) mit einem Haken (6) der Hakenbahn (7) ohne Berührung des Walzgutes mit dem Dorn erfolgt. Hierdurch wird die Bundübergabe vom Dorn (3, 4) an den Haken erleichtert sowie Staubbildung in Form von Zunder und Metallabrieb signifikant verringert und somit ein störungsbedingter Ausfall der Bundbildestation vermieden.

Eine Ausgestaltung der Erfindung sieht vor, dass einem in vertikaler Position befindlichen Dorn (3, 4) eine Vorrichtung mit Mitteln (22) zum Aufsetzten bzw. zum Abnehmen eines Hutes (21) zugeordnet ist.

Weiterhin ist vorgesehen, dass die Drahtbund-Bildestation erfindungsgemäß im wesentlichen aus einem die Welle (2) bildenden Drehtisch (8) mit unter 90 Grad zueinander angeordneten Tischflächen (9, 10) besteht, welche die Dorne (3, 4) mit ihren Grundplatten (30, 31) tragen.

Diese Dorne (3, 4) sind gemäß Figur 2 bevorzugt aus Rohren (32) bestehende Gittermasten (33) und an ihren freien Enden offen. Mit der Leichtbauweise verbinden die Gittermasten (33) eine unkomplizierte, ökonomisch herstellbare und zugleich äußerst stabile Konstruktion. Weil die Gittermasten (33) an ihren freien Enden offen sind, kann ein Lastaufnahmehaken (6) der Hakenbahn (7) in die Gittermasten (33) einfahren und beim Anheben in dem nach oben hin offenen U-Profil der Gittermasten (33) problemlos die Last eines Bundes (5) aufnehmen. Dadurch wird erreicht, dass das Abheben eines Bundes (5) vom Dorn (3, 4) ohne Berührung des Walzgutes mit dem Dorn erfolgt. Dadurch wird einerseits Energie gespart und andererseits Verschleiß der miteinander zusammenwirkenden Elemente verhindert.

Aus Fig. 2 ist insbesondere die Konstruktion der Dorne (3, 4) als Gittermasten (33) aus Rohren (32) deutlich erkennbar. Diese besitzen Grundplatten (30, 31), durch welche sie mit den die Tischflächen (9, 10) bildenden Platten des Drehtisches (8) mittels Schraubverbindungen fest verbunden sind.

Fig. 2 zeigt weiterhin die in einem Führungsrahmen (14) schwenkbeweglich gelagerten Bundplattenhälften (11, 12) mit ihrem Schwenkantrieb, der beispielsweise als Doppel-Kurbeltrieb (13) ausgebildet sein kann. Weiterhin ist aus der Draufsicht die Führungssäule (15) im Querschnitt erkennbar, die aus zwei mit ihren Flanschen verbundenen Doppel-T-Trägern besteht, in deren äußeren Flanschen die Rollen (17) des Führungsrahmens (14) geführt sind. Der Antrieb des Rahmens (14) zum Verfahren in vertikaler Richtung erfolgt durch miteinander im Eingriff befindliche Zähne eines Zahnrades (18) im Triebstock (19) mit Hilfe des Motors (23) über das Schneckenradgetriebe (24). Mit den Bezugsziffern (11a bzw. 12a) sind die Bundplattenhälften (11, 12) in beigeklappter Position nach dem Beiklappen mit Hilfe des Doppel-Kurbeltriebes (13) gekennzeichnet. In Fig. 2, linksseitig der Ebene (z-z), sind die Dorne (3, 4) in Draufsicht in Vertikalstellung gezeigt. Dabei sind auch die in Form eines offenen U-Profils ausgebildeten Grundplatten (30, 31) in Draufsicht erkennbar, während sie in der horizontalen umgeklappten Position rechtsseitig der Ebene (z-z) in Seitenansicht dargestellt sind.

Die Erfindung sieht weiterhin vor, dass der Antrieb (16) eine zur Anpassung der Verfahrgeschwindigkeit der Bundplattenhälften (11, 12) in vertikaler Richtung an die Bundbildegeschwindigkeit vorgesehene Regeleinrichtung (nicht gezeigt) besitzt. Weiterhin kann mit Vorteil die Drahtbund-Bildestation eine Einrichtung zur Erfassung der Bundhöhe während der Längsfahrbewegung eines Aufnahmehakens (6) bei der Bundaufnahme besitzen, welche zugleich auch eine Anpassung der Einfahrgeschwindigkeit des Hakens (6) an die Walzleitung der Drahtstraße gewährleistet.

Dabei wird der zu beladende Haken (6) einer Power-and-Free-Anlage aus der Laufschiene (7, Fig. 1) durch eine Verfahreinrichtung mit Hubsystem übernommen und auf Bundmitte gefahren. Durch die Ermittlung der Bundhöhe während der Längsfahrbewegung des Hakens (6) ist sichergestellt, dass das Drahtbund (5) mittig am Haken (6) transportiert wird. Dabei ist es von entscheidender Bedeutung, dass die Einfahrgeschwindigkeit des Hakens (6) in das Drahtbund (5) der Walzleistung der Drahtstraße angepasst ist.

Die Erfindung ist unkompliziert und vermeidet durch ihre einfache und zweckmäßige Bauweise die vorgenannten Nachteile des Standes der Technik. Insofern löst die Erfindung in optimaler weise die eingangs gestellte Aufgabe.

## Patentansprüche

1. Drahtbund-Bildestation zum Anschluss an einen Windungsleger mit Kühllinie, die am freien Ende einer mit einer Neigung von 45 Grad gegenüber einem horizontalen Sockel (1) rotierbaren Welle (2) in gleichen Umfangsabständen und im Winkel von 45 Grad zur Wellenachse (y-y) angeordnete Dorne (3, 4) besitzt, die durch Drehen der Welle (2) nacheinander in eine annähernd vertikale Bundbildestellung (3) oder in eine annähernd horizontale Stellung (4) bringbar sind, bei welcher die Übergabe des Bundes (5) an einen längsverfahrbaren sowie heb- oder senkbaren Lasthaken (6) einer Hakenbahn (7) erfolgt, **dadurch gekennzeichnet**, dass jeder Dorn (3, 4) ein zur Wellenachse (y-y) hin offenes U-Profil ausbildet und an seinem freien Ende eine Auflage (20) für einen aufsetzbaren Hut (21) besitzt, dessen den Drahtbunddurchmesser bestimmender Durchmesser seines Körpers - in der Achsprojektion gesehen - den annähernd quadratischen Querschnitt eines Dornes (3, 4) mit allseitig radialem Abstand überragt, und dass das Profil eines jeden Dornes (3, 4) so gewählt ist, dass das Abheben eines Bundes (5) vom Dorn (3, 4) mit einem Haken (6) der Hakenbahn (7) ohne Berührung des Walzgutes mit dem Dorn erfolgt.

2. Drahtbund-Bildestation nach Anspruch 1, **dadurch gekennzeichnet**, dass einem in vertikaler Position befindlichen Dorn (3, 4) eine Vorrichtung mit Mitteln (22) zum Aufsetzen bzw. zum Abnehmen eines Hutes (21) zugeordnet ist.

3. Drahtbund-Bildestation nach Anspruch 1 oder 2, **dadurch gekennzeichnet**, dass sie im wesentlichen aus einem die Welle (2) bildenden Drehtisch (8) mit unter 90 Grad zueinander angeordneten Tischflächen (9, 10) besteht, welche die Dorne (3, 4) mit ihren Grundplatten (30, 31) tragen.

4. Drahtbund-Bildestation nach einem oder mehreren der Ansprüche 1 bis 3, **dadurch gekennzeichnet**, dass die Dorne (3, 4) in Leichtbauweise bevorzugt aus Rohren (32) bestehende Gittermasten (33) und an ihren freien Enden offen sind.

5. Drahtbund-Bildestation nach einem oder mehreren der Ansprüche 1 bis 4, **dadurch gekennzeichnet**, dass den Dornen (3, 4) eine aus zwei schwenkbaren Hälften (11, 12) gebildete Bundplatte zugeordnet und mit einem Doppel-Kurbeltrieb (13) oder Bewegungszylindern öffenbar oder schließbar ist.

6. Drahtbund-Bildestation nach einem oder mehreren der Ansprüche 1 bis 5, **dadurch gekennzeichnet**, dass die Bundplattenhälften (11, 12) in einem Führungsrahmen (14) gelagert und mit diesem an einer zur Vertikalachse der Bundbildestation im Abstand parallelen Führungssäule (15) geführt und mittels eines Mitfahrantriebs (16) vertikal verfahrbar sind.

7. Drahtbund-Bildestation nach einem oder mehreren der Ansprüche 1 bis 6, **dadurch gekennzeichnet**, dass der Führungsrahmen (14) in Rollen (17) an der Führungssäule (15) geführt ist und der Mitfahrantrieb (16) über Zahnrad (18) - oder Kettenradeingriff mit einem Triebstock (19) an der Führungssäule (15) zusammenwirkt.

8. Drahtbund-Bildestation nach einem oder mehreren der Ansprüche 1 bis 7, **dadurch gekennzeichnet**, dass der Antrieb (16) eine zur Anpassung der Verfahrgeschwindigkeit der Bundplattenhälften (11, 12) an die Bundbildegeschwindigkeit vorgesehene Regeleinrichtung besitzt.

9. Drahtbund-Bildestation nach einem oder mehreren der Ansprüche 1 bis 8, **dadurch gekennzeichnet**, dass sie eine Einrichtung zur Erfassung der Bundhöhe während der Längsfahrbewegung eines Aufnahmehakens (6) bei der Bundaufnahme besitzt, welche zugleich auch eine Anpassung der Einfahrgeschwindigkeit des Hakens (6) an die Walzleistung der Drahtstraße gewährleistet.
